# EUROPÄISCHE PATENTSCHRIFT

(11) **EP 1 241 298 B1**
(45) Veröffentlichungstag und Bekanntmachung des Hinweises auf die Patenterteilung: **04.05.2011**
(21) Anmeldenummer: 02005839.2
(22) Anmeldetag: 14.03.2002
(51) Int. Cl.: E01H 12/00

(54) **Fahrzeug, insbesondere zur Strandreinigung**
Vehicle, especially for cleaning beaches
Véhicule, notamment pour le nettoyage des plages

(30) Priorität: 16.03.2001 DE 10113702
(43) Veröffentlichungstag der Anmeldung: 18.09.2002
(62) Teilanmeldung aus: 10012554.1
(73) Patentinhaber: Kässbohrer Geländefahrzeug AG, 88471 Laupheim (DE)
(72) Erfinder: Bauer, Christian, 89233 Neu-Ulm (DE); Grobler, Hendrik, Dr., 89415 Lauingen (DE)
(74) Vertreter: Wilhelm, Peter

(56) Entgegenhaltungen:
- EP-A- 0 347 362
- EP-A- 0 387 794
- EP-A- 0 486 053
- DE-A- 2 109 372
- DE-A- 2 127 410
- DE-C- 4 416 790
- FR-A- 2 687 533
- US-A- 5 404 613

## Beschreibung

Die Erfindung betrifft ein Fahrzeug zur Strandreinigung mit einem Fahrzeugrahmen, an dem eine Vorderradachse sowie eine Hinterradachse angeordnet sind, sowie mit einer Reinigungsvorrichtung für lockeren Untergrund, insbesondere Sand, die an einem Trägerrahmen angeordnet ist, der einen zwischen wenigstens einer zum Untergrund abgesenkten Aufnahmeposition und einer hochgeschwenkten Ruheposition schwenkbeweglich gelagerten Aufnahmebereich der Reinigungsvorrichtung aufweist, sowie mit einem Fahrantrieb und mit einer Glätteinrichtung in einem Heckbereich.

Ein derartiges Fahrzeug ist aus der EP 0 387 794 B1 bekannt und zeigt die Merkmale des Oberbegriffs des Anpruchs 1. Das Fahrzeug dient zur Strandreinigung und weist einen Fahrzeugrahmen auf, an dem eine Vorderradachse und eine Hinterradachse angeordnet sind. Das Fahrzeug ist durch einen Hydraulikantrieb angetrieben, der auf wenigstens eine der beiden Achsen wirkt. Der Fahrzeugrahmen ist starr gestaltet. Den Rädern der Vorderradachse ist eine Lenkung zugeordnet

Aus der US 5,404,613 A ist ein Strandreinigungsfahrzeug bekannt, bei der ein Fahrzeugfrontbereich und ein Fahrzeughauptbereich durch eine Knicklagerung miteinander verbunden sind. Das Strandreinigungsfahrzeug weist eine Reinigungsvorrichtung auf, deren Aufnahmebereich an der Fahrzeugfront angeordnet ist.

Die DE 44 16 790 C1 offenbart ein straßenzugelassenes Kraftfahrzeug, das mit einer Allrad-Lenkung versehen ist. Die Allrad-Lenkung dient dazu, dass das Fahrzeug Hindernisse unter Vermeidung unkontrollierter Auslenkbewegungen des Fahrzeuges ohne Kollision umfahren kann.

Aufgabe der Erfindung ist es, ein Fahrzeug der eingangs genannten Art zu schaffen, das eine gute Beweglichkeit und Wendigkeit aufweist.

Diese Aufgabe wird dadurch gelöst, dass der Fahrzeugrahmen in einen Frontabschnitt und einen Heckabschnitt unterteilt ist, die durch eine Knicklagerung mit vertikaler Lenkachse miteinander verbunden sind, dass der Aufnahmebereich der Reinigungsvorrichtung - in Fahrtrichtung gesehen - hinter der Knicklagerung im Bereich des Heckabschnittes angeordnet ist, dass den Hinterrädern der Hinterradachse und den Vorderrädern der Vorderradachse jeweils eine Lenkung zugeordnet ist, dass die Glätteinrichtung zwischen einer auf den Untergrund abgesenkten Betriebsposition und einer Ruheposition schwenkbeweglich ist, und dass die Glätteinrichtung um eine vertikale Lenkachse schwenkbeweglich gelagert und an die Hinterradlenkung derart gekoppelt ist, dass die Glätteinrichtung bei einer Lenkbewegung der Hinterradlenkung zwangsläufig, insbesondere mechanisch oder hydraulisch, nachgeführt ist. Im Gegensatz zum Stand der Technik ist beim erfindungsgemäßen Fahrzeug der Fahrzeugrahmen nicht starr, sondern als Knicklenkerrahmen ausgelegt. Dadurch weist das Fahrzeug eine gute Beweglichkeit und Wendigkeit auf. Durch die gute Beweglichkeit und Wendigkeit mittels der durch die Knicklagerung definierten Knicklenkung kann das Fahrzeug auch enge, sich in der Richtung stark und abrupt ändernde Fahrwege durchführen, insbesondere auch zwischen Strandkörben eines Strandes eingesetzt werden. Vorzugsweise ist die Hinterradlenkung als Achsschenkellenkung gestaltet.

In weiterer Ausgestaltung der Erfindung ist als Fahrantrieb ein hydrostatischer Allradantrieb vorgesehen. Bei einem solchen Fahrantrieb ist vorzugsweise jedem Rad ein Hydromotor zugeordnet, die über eine Hydraulikpumpeneinheit aus ein oder zwei Hydraulikpumpen gespeist werden. Diese wiederum wird durch einen Dieselmotor angetrieben.

In weiterer Ausgestaltung der Erfindung ist als Fahrantrieb ein elektrischer Allradantrieb vorgesehen. Dies ist eine äußerst umweltschonende Variante.

In weiterer Ausgestaltung der Erfindung ist als Fahrantrieb ein Hybridallradantrieb in Form eines diesel-elektrischen Antriebes vorgesehen. Hier kann der Dieselmotor als Generator für die Elektroantriebe, die jedem Rad zugeordnet sind, dienen.

In weiterer Ausgestaltung der Erfindung ist ein Verbrennungsmotor des Fahrantriebes in dem Frontabschnitt des Fahrzeugrahmens angeordnet, und von dem Verbrennungsmotor ist ein frontseitig angeordneter Zapfwellenantrieb abgeleitet. Vorzugsweise ist im Frontbereich des Fahrzeugs auch eine Anbauvorrichtung für Anbaugeräte vorgesehen, die durch den Zapfwellenantrieb betätigt werden können. Als Anbaugeräte können wahlweise verschiedene Geräte vorgesehen sein, wie sie beispielhaft bereits für den Frontbereich des Fahrzeugs der EP 0 387 794 B1 vorgeschlagen sind. Je nach Einsatzzweck können jedoch auch andere, entsprechend angepasste Anbaugeräte vorgesehen sein.

In weiterer Ausgestaltung der Erfindung ist die Glätteinrichtung als drehbewegliche Walze gestaltet, die mit einer ein definiertes Muster in den Untergrund drückenden Mantelprofilierung versehen ist. Ein derartiges Muster kann für Werbezwecke vorgesehen sein. Es kann auch eine gleichmäßig profilierte Oberfläche für den Untergrund geschaffen werden, die ästhetisch ansprechend ist.

In weiterer Ausgestaltung der Erfindung, bei der ein Sammelbehältnis für aufgesammeltes Gut vorgesehen ist, ist ein Bodenbereich des Sammelbehältnisses zwischen einer geschlossenen Funktionsposition und einer das Behälterinnere freigebenden Entleerungsposition beweglich gelagert. Dadurch kann das Sammelbehältnis entleert werden, ohne es kippen zu müssen. Das Sammelbehältnis ist vorzugsweise mit Hilfe von Tragarmen oder einer anders gestalteten Halterung an dem Fahrgestell angelenkt oder in anderer Art und Weise lösbar oder unlösbar mit diesem verbunden.

In weiterer Ausgestaltung der Erfindung, bei der das Sammelbehältnis schwenk- oder kippbeweglich an dem Heckabschnitt gelagert ist, weist der Heckabschnitt einen in horizontaler Ausrichtung raumverlagerbaren Hilfsrahmen auf, an dem das Sammelbehältnis angelenkt ist, und der insbesondere mit einer Plattform versehen ist. Durch die Raumverlagerung, vorzugsweise in Fahrzeuglängsrichtung sowie in Fahrzeughochrichtung, ist es möglich, das Sammelbehältnis zu entleeren. Falls der Hilfsrahmen mit einer Plattform versehen ist, so ermöglicht die Raumverlagerung in horizontaler Ausrichtung vorteilhaft die Nutzung dieser Plattform als Ladefläche, da die Plattform auch bei einer Verlagerung im Raum, d.h. bei einer Bewegung nach oben, nach unten, nach vorne oder nach hinten, horizontal ausgerichtet bleibt.

In weiterer Ausgestaltung der Erfindung ist wenigstens ein Antriebsmittel zur Raumverlagerung des Hilfsrahmens vorgesehen. Als Antriebsmittel ist insbesondere wenigstens ein hydraulisches Stellmittel in Form wenigstens eines Hydraulikzylinders vorgesehen.

In weiterer Ausgestaltung der Erfindung sind Parallelgelenkmittel zur Raumverlagerung des Hilfsrahmens vorgesehen, die mit einem an dem Sammelbehältnis angelenkten Zwangsführungsmittel derart in Wirkverbindung stehen, dass bei einer Raumverlagerung des Hilfsrahmens nach oben und nach hinten - auf eine normale Fahrtrichtung bezogen - zwangsläufig das Sammelbehältnis in seine Entleerungsposition und bei einer Raumverlagerung des Hilfsrahmens in die abgesenkte Position das Sammelbehältnis in seine Sammelposition überführt wird. Ein zusätzliches Antriebs- oder Stellmittel zum Kippen oder Verschwenken des Sammelbehältnisses entfällt durch diese Ausgestaltung, da das Zwangsführungsmittel selbst die entsprechende Kipp- oder Schwenkbewegung aus der Raumverlagerungsbewegung des Hilfsrahmens ableitet. Die Parallelgelenkmittel stellen eine besonders einfache und funktionssichere Ausführung zur Raumverlagerung des Hilfsrahmens in horizontaler Ausrichtung dar.

Weitere Vorteile und Merkmale der Erfindung ergeben sich aus den Ansprüchen. Nachfolgend sind bevorzugte Ausführungsbeispiele der Erfindung beschrieben und anhand der Zeichnungen dargestellt.
- Fig. 1: eine Seitenansicht einer Ausführungsform eines erfindungsgemä- ßen Strandreinigungsfahrzeugs,
- Fig. 2: in vergrößerter Darstellung einen Ausschnitt der Reinigungsvor- richtung des Strandreinigungsfahrzeugs nach Fig. 1, und
- Fig. 3: schematisch eine Draufsicht auf das Strandreinigungsfahrzeug nach Fig. 1,
- Fig. 4: schematisch eine Draufsicht auf ein weiteres Strandreinigungs- fahrzeug ähnlich Fig. 3,
- Fig. 5: eine weitere Ausführungsform eines erfindungsgemäßen Strand- reinigungsfahrzeuges in einer Seitenansicht,
- Fig. 6: das Strandreinigungsfahrzeug nach Fig. 5 in einer Frontansicht,
- Fig. 7: in vergrößerter Darstellung eine Schüttelwelle der Siebeinrichtung des Strandreinigungsfahrzeugs nach den Fig. 5 und 6,
- Fig. 8: in weiter vergrößerter Darstellung eine auf der Schüttelwelle nach Fig. 7 drehfest angeordnete Schüttelscheibe und
- Fig. 9: das Strandreinigungsfahrzeug nach den Fig. 5 und 6 in einer Draufsicht.

Ein Kraftfahrzeug nach den Fig. 1 bis 3, das zur Strandreinigung eingesetzt wird, weist einen zweigeteilten Fahrzeugrahmen auf, der durch einen Frontabschnitt 1 und einen Heckabschnitt 2 gebildet ist. Der Frontabschnitt 1 und der Heckabschnitt 2 sind durch eine Knicklagerung 3 miteinander verbunden, die eine Knicklenkung mit vertikaler Lenkachse K bildet. Die Knicklagerung 3 ist derart gestaltet, dass der Frontabschnitt 1 und der Heckabschnitt 2 des Fahrzeugrahmens um die Knickachse K horizontal zueinander schwenkbeweglich sind. Die Knicklagerung 3 kann derart ausgeführt sein, dass andere Freiheitsgrade nicht möglich sind. Dann erfolgt durch die Knicklagerung 3 eine stabile Abstützung im Hinblick auf Durchknickbewegungen mit horizontaler Knickachse oder im Hinblick auf Torsionsbewegungen zwischen dem Frontabschnitt und dem Heckabschnitt. Die Knicklagerung 3 kann jedoch mit Dämpfungs- oder Federungselementen versehen sein, die gewisse Ausgleichbewegungen im Hinblick auf Torsionsbelastungen oder Vertikalbewegungen zulassen, um die Lagerelemente, insbesondere bei unebenem Untergrund, nicht zu überlasten. Es ist auch möglich, die Knicklagerung 3 als Kugelgelenk auszuführen. Dadurch, dass bei einem solchen Kugelgelenk Bewegungen in verschiedenen Freiheitsgraden möglich sind, bleiben alle vier Räder auch bei Fahrten des Kraftfahrzeugs über unterschiedlich schräg abfallenden Untergrund auf dem Boden, ohne dass starke Belastungen der Knicklagerung auftreten. Die wesentlich Idee der Knicklagerung 3 ist es, die Beweglichkeit und Wendigkeit des Kraftfahrzeugs zu erhöhen, so dass je nach Einsatzfall auch Kreuz- oder Kugelgelenkskupplungen zur Verbindung zwischen dem Frontabschnitt 1 und dem Heckabschnitt 2 vorgesehen sein können. Die erfindungsgemäße Anforderung ist es jedoch in jedem Fall, dass die Knicklagerung eine vertikale Lenkachse aufweist. Es ist aber möglich und in vielen Fällen vorteilhaft, die Knicklagerung, d.h. die Kupplung zwischen dem Frontabschnitt 1 und dem Heckabschnitt 2 so zu gestalten, dass die vertikale Lenkachse noch durch weitere, schräg verlaufende Schwenkachsen ergänzt ist, die durch einen mit der vertikalen Lenkachse gemeinsamen Mittelpunkt verlaufen, d.h. sich in einem gemeinsamen Mittelpunkt schneiden.

Der Frontabschnitt 1 weist einen nicht näher bezeichneten Frontrahmenteil auf und der Heckabschnitt 2 ist mit einem Heckrahmenteil versehen, der ebenfalls nicht näher bezeichnet ist. Am Frontrahmenteil ist eine Vorderradachse 4 angeordnet, wobei die beiden Vorderräder 4a in nachfolgend näher beschriebener Weise einzeln angetrieben sein können. Der Heckrahmenteil trägt entsprechend zwei mittels Achsschenkellagerung gelagerte Hinterräder 5a einer Hinterradachse 5. Der Heckrahmenabschnitt ist an seiner Oberseite mit einer Ladebrücke versehen, die nicht näher bezeichnet ist. Die Ladebrücke kann verschiedene Funktionen übernehmen, wie insbesondere Transport von Hilfseinrichtungen, Strandgegenständen oder ähnlichem. Die ebene Fläche der Ladebrücke dient als Stell- oder Transportfläche für vielseitige Einsatzzwecke, wie sie in ähnlicher Weise bei Schneepistenfahrzeugen bekannt sind.

Dem Heckabschnitt ist eine Reinigungseinrichtung 6 zugeordnet, die einen fest mit dem Heckrahmenteil verbundenen Trägerrahmen 16 aufweist. Der Trägerrahmen 16 erstreckt sich in etwa über die Fahrzeugbreite und relativ zum Heckrahmenteil geneigt angeordnet. Dabei erstreckt sich der Trägerrahmen 16 von vorne aus gesehen von unten her schräg nach oben bis über die Hinterradachse 5 hinweg. Etwa auf gleicher Höhe wie die Hinterradachse 5 ist der Trägerrahmen 16 oberhalb der Hinterräder 5a fest mit dem Heckrahmenteil verbunden. Der Trägerrahmen 16 lagert nicht näher bezeichnete Umlenkrollen für ein Siebband 19, 20, dessen Obertrum 19 die Sieb- und Förderfläche für den zu reinigenden Sand bildet. Das umlaufende Siebband 19, 20 wird mit Hilfe eines Kettentriebes angetrieben. Dem Obertrum 19 sind nicht näher bezeichnete Schüttelrollen zugeordnet, die exzentrisch gelagert und durch Zahnriemen angetrieben sind. Die exzentrische Lagerung der in Laufrichtung des Siebbandes 19 zueinander beabstandeten Schüttelrollen ist zueinander phasenverschoben, wodurch sich die Schüttelwirkung für das Siebband 19 verbessert. Der Trägerrahmen 16 sowie Ober- und Untertrum des Siebbandes 19, 20 verlaufen in Abstand oberhalb der Hinterräder 5a, so dass diese lenkbeweglich sein können.

Hinter der Hinterradachse ist ein Sammelbehälter für das durch das Siebband gesammelte Gut vorgesehen, der derart hinter der rückseitigen Umlenkrolle des Siebbandes 19 angeordnet ist, dass das gesammelte Gut direkt vom Siebband 19 aus in den Sammelbehälter 11 befördert wird. Der Sammelbehälter 11 ist mittels einer Schwenkarmanordnung 14 zwischen seiner Sammelposition und einer in Fig. 1 strichpunktiert dargestellten Entleerungsposition verschwenkbar. Gemäß der strichpunktierten Darstellung nach Fig. 1 ist erkennbar, dass der Boden sowie eine Seitenwand des Behälters aufgeklappt werden können, so dass der Sammelbehälter 11 sich nach unten öffnet. Dadurch ist ein Kippen und Ausleeren des Sammelbehälters 11 entbehrlich.

Zur Unterstützung der Förderbewegung des auf dem Obertrum 19 des Siebbandes gesammelten Gutes ist zusätzlich dem Obertrum 19 ein Steigförderer 22 zugeordnet, der ein mit Bürsten oder flexiblen Platten bestücktes, umlaufendes Förderband aufweist. Das Förderband ist parallel zum Obertrum 19 des Siebbandes geführt, wie anhand der Fig. 1 erkennbar ist. Der Steigförderer 22 ist am Heckrahmenabschnitt oder am Trägerrahmen 16 angeordnet. Durch den Steigförderer 22 wird verhindert, dass auf dem Obertrum 19 gefördertes Gut beim Schütteln des Obertrums 19 wieder längs der schiefen Ebene des Obertrums 19 nach unten zurückfällt. Die Fördergeschwindigkeit des Steigförderers 22 ist kleiner oder gleich der Siebbandgeschwindigkeit.

Ein vorderer Teil 18 des Trägerrahmens 16 ist um eine horizontale und in Fahrzeugquerrichtung verlaufende Schwenkachse 17 relativ zum Trägerrahmen 16 schwenkbeweglich gelagert, wie anhand der strichpunktierten Darstellung in Fig. 1 erkennbar ist. Zur stufenlosen Verlagerung des vorderen Teiles 18 ist eine hydraulische Stelleinrichtung vorgesehen. Der Teil 18 weist einen vorderen Aufnahmebereich auf, der beim dargestellten Ausführungsbeispiel durch ein Aufnahmeschar 21 oder einen Messerbalken gebildet ist. Im Betrieb der Reinigungsvorrichtung 6 ragt dieses Aufnahmeschar 21 in den Untergrund, d.h. den Sand, hinein, so dass sich durch die Vorwärtsbewegung des Kraftfahrzeugs Sand sowie zu sammelndes Gut auf das Aufnahmeschar 21 und damit auch auf das Obertrum 19 des Siebbandes schiebt. Wie anhand der Fig. 1 und 2 erkennbar ist, ist das Aufnahmeschar 21 unmittelbar vor der vorderen Umlenkrolle des Siebbandes 19, 20 angeordnet.

Die Aufnahme und Zuführung des Sand-Schmutzgemisches auf das Obertrum 19 des Siebbandes wird unterstützt durch eine vor dem Aufnahmeschar 21 angeordnete Zuführwalze 23, die mit Federzinken oder Bürsten bestückt ist. Die Zuführwalze 23 ist an einem Auslegergerüst 24 gehalten, das starr mit dem vorderen Teil 18 des Trägerrahmens 16 verbunden ist. Dem Auslegergerüst 24 ist eine Schwenkarmanordnung 25 zugeordnet, mittels der die Zuführwalze 23 gemäß den Pfeilen und der strichpunktierten Darstellung in Fig. 2 zum einen vor oder hinter das Aufnahmeschar 21 verschwenkbar ist und zum anderen mittels einer überlagerten Schwenkbewegung in vertikaler Richtung höhenverlagerbar ist. Mittels einer nicht näher dargestellten, vorzugsweise hydraulischen Stelleinrichtung ist die Zuführwalze 23 stufenlos verschwenkbar.

Auch dem Untertrum 20 ist wenigstens eine Schüttelrolle zugeordnet, so dass der durch das Sieb das Obertrums 19 hindurchgefallene Sand, der im Untertrum 20 aufgefangen wird, auch aus dem Untertrum wieder zurück zum Untergrund gelangt.

Frontseitig ist eine Anbauvorrichtung 9 vorgesehen, die durch einen Frontkraftheber gebildet wird, der gemäß dem gestrichelten Doppelpfeil Hebe- oder Senkbewegungen eines entsprechenden Anbaugerätes ermöglicht.

Der Frontrahmenteil trägt zudem eine Fahrerkabine 7, unterhalb der ein Dieselmotor 8 angeordnet ist. Von dem Dieselmotor 8 ist der Zapfenwellenabtrieb 10 abgeleitet, um bei Bedarf entsprechende Funktionen von Anbaugeräten anzutreiben. Jedem Rad 4a, 5a ist beim dargestellten Ausführungsbeispiel ein Hydromotor zugeordnet, so dass sich ein hydrostatischer Allradantrieb ergibt. Die Hydromotoren werden durch eine Hydrauliksteuerung angesteuert, die eine oder mehrere Hydraulikpumpen aufweist, die wiederum durch den Dieselmotor 8 angetrieben sind.

Wie anhand der Fig. 3 erkennbar ist, ist das Kraftfahrzeug beim dargestellten Ausführungsbeispiel mit einer Hinterradlenkung versehen. Der Lenkwinkel α der Hinterradlenkung ist auf einen Knickwinkel β zwischen Frontrahmenteil 1 und Heckrahmenteil 2 abgestimmt, um saubere Lenk- und Fahrbewegungen erzielen zu können. Bei einem nicht dargestellten Ausführungsbeispiel sind zusätzlich noch die Vorderräder mit einer Lenkung versehen, so dass sich insgesamt eine Vierradlenkung ergibt. Dadurch sind Lenk- und Fahrbewegungen nach Art eines Hundeganges erzielbar.

Rückseitig des Kraftfahrzeugs ist eine Glätteinrichtung 12 vorgesehen, die durch ein im Betrieb auf den Untergrund aufgedrücktes Glättschild gebildet ist, das um eine horizontale und in Fahrzeugquerrichtung verlaufende Schwenkachse 13 in eine strichpunktierte Stellung nach Fig. 1 hochschwenkbar ist. Das Hochschwenken erfolgt automatisch bei einer Rückwärtsfahrt des Kraftfahrzeugs. Die Verstellung des Glättschildes erfolgt durch Hydraulikstellelemente. Die Erzielung eines ausreichenden Anpressdruckes auf dem Untergrund kann durch zusätzliche Federelemente erfolgen.

In den Fig. 1 bis 3 ist das Fahrzeug als selbstfahrendes Fahrzeug dargestellt, das mit einem eigenen Fahrantrieb versehen ist. Die Reinigungsvorrichtung (6) kann jedoch auch an einem geschleppten Fahrzeug, beispielsweise einem Anhänger, angeordnet sein. Dieses Fahrzeug könnte dann von einer unabhängigen Zugmaschine gezogen werden. Dieses Fahrzeug würde dann eine geschleppte Reinigungsvorrichtung darstellen, wie sie in ähnlicher Weise aus der EP 0 486 053 1 bekannt ist.

Ein Strandreinigungsfahrzeug nach Fig. 4 entspricht dem zuvor anhand der Fig. 1 bis 3 beschriebenen Strandreinigungsfahrzeug, so dass auf die zuvor erfolgte Beschreibung verwiesen werden kann. Einziger Unterschied ist es, dass beim Strandreinigungsfahrzeug nach Fig. 4 eine Glätteinrichtung 12a vorgesehen ist, die zwar ebenfalls - wie die Glätteinrichtung 12 nach Fig. 1 - um eine horizontale Schwenkachse nach oben schwenkbar oder nach unten absenkbar ist. Hierzu kann zur Unterstützung ein entsprechender Pneumatik- oder Hierzu kann zur Unterstützung ein entsprechender Pneumatik- oder Hydraulikzylinder vorgesehen sein. Ergänzend ist jedoch die Glätteinrichtung 12 um eine vertikale Schwenkachse S, die zumindest ungefähr die Hinterradachse der Hinterradachsschenkellenkung schneidet, horizontal schwenkbeweglich gelagert. Dadurch ist es möglich, die Glätteinrichtung 12a entsprechend dem Lenkeinschlag der Hinterräder 5a nachzuführen. Hierzu ist die Glätteinrichtung 12a mittels einer Koppeleinrichtung T an die Achsschenkellenkung der Hinterräder 5a derart angebunden, dass gemeinsam mit einem Lenkeinschlag der Hinterräder 5a eine korrespondierende Verschwenkung der Glätteinrichtung 12a relativ zur Fahrzeugmittellängsachse um den Schwenkwinkel γ erfolgt. Dabei entspricht der Schwenkwinkel γ etwa dem Winkel der unterschiedlichen Lenkwinkel des jeweils äußeren und jeweils inneren Hinterrades 5a. Für das innere Hinterrad ist der Lenkwinkel in Fig. 4 mit α bezeichnet. Die Koppeleinrichtung T kann ausschließlich durch mechanische Hebelgestänge oder auch durch kombiniert mechanisch/hydraulische Gestänge oder durch ausschließlich hydraulische Kopplungselemente erfolgen. Bei ausschließlich hydraulischen Kopplungselementen übernehmen diese sowohl die Nachführungs- als auch die Tragfunktion der Glätteinrichtung 12a. Bei kombiniert mechanisch/hydraulischer Kopplungseinrichtung sind entsprechende Hydraulikelemente, wie Hydraulikzylinder oder ähnliches, zur gesteuerten Horizontalverschwenkung der Glätteinrichtung 12a vorgesehen, während die Führungs- und Tragfunktionen von mechanischen Tragelementen übernommen werden.

Die im Heckbereich des Fahrzeugs angebrachte Glätteinrichtung 12a ist mit der Lenkkinematik der Hinterradachse, d.h. der Achsschenkellenkung der Hinterräder 5a, gekoppelt. Bei Lenkbewegungen der Hinterräder 5a wird die Glätteinrichtung abgestimmt auf den Einschlagwinkel der Hinterräder 5a zwangsgeführt. Dadurch ist eine nahezu gleichbleibende effektive Arbeitsbreite der Glätteinrichtung wohl bei Geradeausfahrt als auch bei Kurvenfahrt erzielbar. Die gesteuerte Zwangsführung der Glätteinrichtung 12a lässt sich bei Bedarf mechanisch oder hydraulisch abschalten. Dann läuft die Glätteinrichtung 12a dem Fahrzeug lediglich noch selbst steuernd nach, da die Glätteinrichtung dann um die Schwenkachse S frei schwenkbeweglich gezogen wird.

Ein Strandreinigungsfahrzeug nach den Fig. 5 bis 9 entspricht bezüglich aller nachfolgend nicht näher beschriebenen Merkmale den zuvor beschriebenen Ausführungsformen. Für eine nähere Erläuterung des Strandreinigungsfahrzeuges nach den Fig. 5 bis 9 wird daher zusätzlich auf die zuvor erfolgte Beschreibung verwiesen. Nachfolgend werden lediglich Merkmale und Funktionen des Strandreinigungsfahrzeuges nach den Fig. 5 bis 9 ausführlich beschrieben, die sich von den Merkmalen und Funktionen der zuvor beschriebenen Ausführungsbeispiele unterscheiden. Zur Erläuterung sind teilweise funktionsgleiche Einheiten oder Teile des Strandreinigungsfahrzeugs nach den Fig. 5 bis 9 mit den gleichen Bezugszeichen wie die zuvor beschriebenen Ausführungsformen, jedoch unter Hinzufügung des Buchstabens "a" versehen.

Das Strandreinigungsfahrzeug ist in seinem Heckabschnitt 2a mit einer eine Siebeinrichtung aufweisenden Reinigungsvorrichtung 6a versehen, deren grundsätzlicher Aufbau der zuvor anhand der Fig. 1 und 2 beschriebenen Reinigungsvorrichtung entspricht. Wesentlicher Unterschied ist es, dass hier ein Obertrum des Siebbandes durch mehrere parallel zueinander ausgerichtete Schüttelwellen 38 (Fig. 7) gestützt ist, wobei jede Schüttelwelle 38 mit mehreren, in gleichmäßigen Abständen zueinander ausgerichteten Schüttelscheiben 39 versehen ist. Die Schüttelscheiben 39 sind mit ihrem Schwerpunkt koaxial auf ein Trägerrohr 41 der Schüttelwelle 38 aufgefädelt, wobei als Abstandshalter zwischen den einzelnen Schüttelscheiben 39 Abstandshülsen 40 vorgesehen sind. Jede Schüttelscheibe ist mittels eines vierkantigen Hohlquerschnittes 42 auf einen Außenumfang des korrespondierend vierkantig ausgestalteten Trägerrohres 41 drehschlüssig aufgeschoben. Jede Schüttelscheibe 39 ist im wesentlichen elliptisch gestaltet, wie anhand der Fig. 8 erkennbar ist. In der in der Zeichnung dargestellten Ausrichtung ist die Schüttelscheibe 39 horizontal breiter gestaltet als die vertikale Erstreckung der Schüttelscheibe 39. Zusätzlich ist der Aussenumfang der Schüttelscheibe 39 mit einer Verzahnungskontur 43 versehen. Das Siebband wird durch Siebbandteile gebildet, die als miteinander verbundene Kettenglieder ausgeführt sind, so dass die Siebbandteile ein umlaufendes Kettengliederband bilden. Ein derartiges Kettengliederband ist grundsätzlich bekannt. Durch die Verzahnungskontur 43 greifen die einzelnen Zahnbereiche von unten her an dem gliederkettenförmigen Siebband an und üben in Drehrichtung eine Förderbewegung durch Form- und Kraftschluß auf das Siebband aus. Ein zusätzlicher Antrieb für das Siebband wird dadurch vermieden.

In nicht dargstellter Weise ist vorgesehen, benachbarte Schüttelwellen durch seitlich aussen angreifende Zahnriementriebe um definierte Phasenverschiebungen zueinander zu versetzen. Hierdurch ist eine weitere Erhöhung der Siebleistung erzielbar.

An dem Heckabschnitt 2a ist ein Hilfsrahmen 32 mittels einer Parallelgelenkeinheit 35, 36 in horizontaler Ausrichtung im Raum verlagerbar zwischen einer gestrichelt dargestellten Entleerungsposition und einer in durchgezogenen Linien dargestellten Sammelposition gemäß Fig. 5. Als Parallelgelenkmittel zur Parallelverlagerung des Hilfsrahmens 32 sind auf beiden Seiten jeweils zwei Parallelhebel 35, 36 vorgesehen, die einerseits am Hilfsrahmen 32 und andererseits an einem Hauptrahmen des Heckabschnittes 2a angelenkt sind. An einem oberen Parallelhebel 36 ist zusätzlich ein Zwangsführungsmittel in Form eines Übertragungsgestänges 37 angelenkt, das an seinem gegenüberliegenden Stirnende an dem Sammelbehältnis 11 a angelenkt ist. Um den Hilfsrahmen 32 aus seiner Sammelposition in die Entleerungsposition zu überführen, ist ein Paar von synchron arbeitenden hydraulischen Stellzylindern 33 vorgesehen, die als Antriebsmittel zur Raumverlagerung des Hilfsrahmens 32 gestaltet sind. Die Stellzylinder 33 greifen an einem Querträger 34 des Hilfsrahmens 32 an.

Der Hilfrahmen 32 ist mit einer horizontalen Plattform versehen, die in den Zeichnungen nicht näher bezeichnet ist. Diese kann als zusätzliche Ladefläche dienen. Da diese zusätzliche Ladefläche bei der Raumverlagerung des Hilfsrahmens 32 horizontal ausgerichtet bleibt, ist auch bei einer Raumverlagerung ein Herunterrutschen entsprechend transportierter Gegenstände ausgeschlossen.

Wie anhand der Fig. 5 erkennbar ist, ist das Zwangsführungsmittel in Form des Übertragungsgestänges 37 derart am Parallelhebel 36 einerseits und dem Sammelbehältnis 11a andererseits angelenkt, dass bei einer Höhenverlagerung des Hilfsrahmens 32 nach oben und nach hinten das Sammelbehältnis 11a zwangsläufig in die gekippte Entleerungsposition überführt wird. Bei einem erneuten Absenken des Hilfsrahmens 32 bewegt das Übertragungsgestänge 37 das Sammelbehältnis 11a zwangsläufig wieder in die mit durchgezogenen Linien dargestellte Sammelposition zurück.

Wie anhand der Fig. 9 erkennbar ist, ist die Oberseite des Heckabschnittes mit einer horizontalen Ladefläche versehen, die seitlich durch jeweils eine Stützreling 31 gesichert ist. Die Stützreling 31 auf jeder Seite ist um eine Hochachse an dem Heckabschnitt 2a schwenkbeweglich gelagert, um für ein Be- oder Entladen eine verbesserte Zugänglichkeit zur Ladefläche zu ermöglichen.

Wie zudem anhand der Fig. 5 und 6 erkennbar ist, ist die Reinigungsvorrichtung 6a aus Sicherheitsgründen auf gegenüberliegenden Seiten durch jeweils eine Schutzblende 30 verschlossen, wobei die Schutzblenden 30 insbesondere für Wartungs- oder Reparaturarbeiten um horizontale Schwenkachsen an dem Heckabschnitt 2a schwenkbeweglich angelenkt sind, so dass sie in ihre in Fig. 6 dargestellte Öffnungsposition hochklappbar oder in die Schutzposition gemäß Fig. 5 nach unten zurückklappbar sind.

## Patentansprüche

1. Fahrzeug zur Strandreinigung mit einem Fahrzeugrahmen, an dem eine Vorderradachse sowie eine Hinterradachse angeordnet sind, sowie mit einer Reinigungsvorrichtung für lockeren Untergrund, insbesondere Sand, die an einem Trägerrahmen angeordnet ist, der einen zwischen wenigsten einer zum Untergrund abgesenkten Aufnahmeposition und einer hochgeschwenkten Ruheposition schwenkbeweglich gelagerten Aufnahmebereich der Reinigungsvorrichtung aufweist, sowie mit einem Fahrantrieb und mit einer Glätteinrichtung in einem Heckbereich, **dadurch gekennzeichnet, dass** der Fahrzeugrahmen in einen Frontabschnitt (1, 1a) und einen Heckabschnitt (2, 2a) unterteilt ist, die durch eine Knicklagerung (3, 3a) mit vertikaler Lenkachse (K) miteinander verbunden sind, dass der Aufnahmebereich der Reinigungsvorrichtung - in Fahrtrichtung gesehen - hinter der Knicklagerung (3, 3a) im Bereich des Heckabschnittes (2, 2a) angeordnet ist, dass den Hinterrädern (5a) der Hinterradachse (5) und den Vorderrädern (4a) der Vorderradachse (4) jeweils eine Lenkung zugeordnet ist, dass die Glätteinrichtung (12) zwischen einer auf den Untergrund abgesenkten Betriebsposition und einer Ruheposition schwenkbeweglich gelagert ist, und dass die Glätteinrichtung um eine vertikale Lenkachse schwenkbeweglich gelagert und an die Hinterradlenkung derart gekoppelt ist, dass die Glätteinrichtung bei einer Lenkbewegung der Hinterradlenkung zwangsläufig, insbesondere mechanisch oder hydraulisch, nachgeführt ist.

2. Fahrzeug nach Anspruch 1, **dadurch gekennzeichnet, dass** als Fahrantrieb ein hydrostatischer Allradantrieb vorgesehen ist.

3. Fahrzeug nach Anspruch 1, **dadurch gekennzeichnet, dass** als Fahrantrieb ein elektrischer Allradantrieb vorgesehen ist.

4. Fahrzeug nach Anspruch 1, **dadurch gekennzeichnet, dass** als Fahrantrieb ein Hybridallradantrieb in Form eines diesel-elektrischen Antriebes vorgesehen ist.

5. Fahrzeug nach Anspruch 1, **dadurch gekennzeichnet, dass** in dem Frontabschnitt (1, 1a) wenigstens ein Zusatzantrieb (10) für wenigstens eine an das Fahrzeug anbaubare Zusatzeinrichtung vorgesehen ist, und dass als Zusatzantrieb ein Hydraulikantrieb vorgesehen ist, der von einem Haupthydraulikantrieb abgeleitet ist.

6. Fahrzeug nach Anspruch 1, **dadurch gekennzeichnet, dass** die Glätteinrichtung derart abhängig von einer Fahrtrichtungssteuerung des Hauptantriebs gesteuert ist, dass bei einer Rückwärtsbewegung des Fahrzeugs ein Hochschwenken der Glätteinrichtung erfolgt.

7. Fahrzeug nach Anspruch 1, **dadurch gekennzeichnet, dass** die Glätteinrichtung als drehbewegliche Walze gestaltet ist, die mit einer ein definiertes Muster in den Untergrund drückenden Mantelprofilierung versehen ist.

8. Fahrzeug nach Anspruch 1 mit einem Sammelbehältnis für aufgesammeltes Gut, **dadurch gekennzeichnet, dass** das Sammelbehältnis (11 a) schwenk- oder kippbeweglich an dem Heckabschnitt gelagert ist.

9. Fahrzeug nach Anspruch 1 mit einem Sammelbehältnis für aufgenommenes Gut, **dadurch gekennzeichnet, dass** ein Bodenbereich des Sammelbehältnisses (11) zwischen einer geschlossenen Funktionsposition und einer das Behälterinnere freigebenden Entleerungsposition beweglich gelagert ist.

10. Fahrzeug nach Anspruch 8, **dadurch gekennzeichnet, dass** der Heckabschnitt (2a) einen in horizontaler Ausrichtung raumverlagerbaren Hilfsrahmen (32) aufweist, an dem das Sammelbehältnis (11a) angelenkt und der insbesondere mit einer Plattform versehen ist.

11. Fahrzeug nach Anspruch 10, **dadurch gekennzeichnet, dass** wenigstens ein Antriebsmittel (33) zur Raumverlagerung des Hilfsrahmens (32) vorgesehen ist.

12. Fahrzeug nach Anspruch 10, **dadurch gekennzeichnet, dass** Parallelgelenkmittel (35, 36) zur Raumverlagerung des Hilfsrahmens (32) vorgesehen sind, die mit einem an dem Sammelbehältnis (11) angelenkten Zwangsführungsmittel (37) derart in Wirkverbindung stehen, dass bei einer Raumverlagerung des Hilfsrahmens (32) nach oben und nach hinten - auf die normale Fahrtrichtung bezogen - zwangsläufig das Sammelbehältnis (11a) in seine Entleerungsposition und bei einer Raumverlagerung des Hilfsrahmens (32) in die abgesenkte Position das Sammelbehältnis (11a) in eine Sammelposition überführt wird.

13. Fahrzeug nach Anspruch 1, wobei die Reinigungsvorrichtung an einen Trägerrahmen angeordnet ist und eine Siebvorrichtung mit einem umlaufenden Siebband aufweist, **dadurch gekennzeichnet, dass** ein Obertrum (19) des Siebbandes (19, 20) über exzentrisch gelagerte Schüttelrollen geführt ist, die phasenversetzt zueinander ausgerichtet sind.

14. Fahrzeug nach dem Oberbegriff des Anspruchs 13, **dadurch gekennzeichnet, dass** dem Siebband wenigstens eine Schüttelwelle (38) zugeordnet ist, auf der koaxial wenigstens ein Schüttelelement (39) angeordnet ist, das mit dem Siebband in Verbindung steht, und das - im Querschnitt gesehen - mit einer größeren Längen- als Breitenerstreckung versehen ist.

## Claims

1. Vehicle for cleaning beaches having a vehicle frame on which are arranged a front wheel axle and a rear wheel axle, having a cleaning device for a loose ground surface, in particular sand, arranged on a supporting frame which has a cleaning device holding area swivellably mounted between at least one pickup position lowered to the ground surface and a swung-up rest position, and having a drive unit and a smoothing device in a rear area, **characterized in that** the vehicle frame is divided into a front section (1, 1a) and a rear section (2, 2a) connected to one another by a pivot bearing (3, 3a) with vertical steering axis (K), **in that** the holding area of the cleaning device is arranged - seen in the direction of travel - behind the pivot bearing (3, 3a) in the area of the rear section (2, 2a), **in that** the rear wheels (5a) of the rear wheel axle (5) and the front wheels (4a) of the front wheel axle (4) are each assigned a steering system, **in that** the smoothing device (12) is swivellably mounted between an operating position lowered to the ground surface and a rest position, and **in that** the smoothing device is swivellably mounted around a vertical steering axis and connected to the rear wheel steering system such that the smoothing device is forced, in particular mechanically or hydraulically, to follow in the event of a steering movement of the rear wheel steering system.

2. Vehicle according to Claim 1, **characterized in that** a hydrostatic all-round drive is provided as the drive unit.

3. Vehicle according to Claim 1, **characterized in that** an electric all-round drive is provided as the drive unit.

4. Vehicle according to Claim 1, **characterized in that** a hybrid all-round drive in the form of a diesel-electric drive is provided as the drive unit.

5. Vehicle according to Claim 1, **characterized in that** at least one additional drive unit (10) is provided in the front section (1, 1a) for at least one additional device attachable to the vehicle, and **in that** a hydraulic drive diverted from a main hydraulic drive is provided as the additional drive unit.

6. Vehicle according to Claim 1, **characterized in that** the smoothing device is controlled dependently on a driving direction control of the main drive such that in the event of a reverse movement of the vehicle the smoothing device is swung upwards.

7. Vehicle according to Claim 1, **characterized in that** the smoothing device is designed as a rotatable roller provided with an outer profile pressing a defined pattern into the ground surface.

8. Vehicle according to Claim 1 with a collecting container for collected material, **characterized in that** the collecting container (11a) is swivellably or rotatably mounted on the rear section.

9. Vehicle according to Claim 1 with a collecting container for picked up material, **characterized in that** a bottom area of the collecting container (11a) is movably mounted between a closed function position and an emptying position for clearing the interior of the container.

10. Vehicle according to Claim 8, **characterized in that** the rear section (2a) has an auxiliary frame (32) displaceable in the horizontal orientation, to which the collecting container (11a) is pivotably linked and which is provided in particular with a platform.

11. Vehicle according to Claim 10, **characterized in that** at least one drive means (33) is provided for displacement of the auxiliary frame (32).

12. Vehicle according to Claim 10, **characterized in that** parallel joint means (35, 36) are provided for displacement of the auxiliary frame (32) and are in operative connection with a forced guidance means (37) pivotably linked to the collecting container (11) such that the collecting container (11 a) is automatically moved to its emptying position in the event of an upward and rearward displacement of the auxiliary frame (32) relative to the normal driving direction, and to a collecting position in the event of a displacement of the auxiliary frame (32) to the lowered position.

13. Vehicle according to Claim 1, where the cleaning device is arranged on a supporting frame and has a screening device with an all-round screening belt, **characterized in that** an upper run (19) of the screening belt (19, 20) is passed over eccentrically mounted agitator rollers aligned out-of-phase to one another.

14. Vehicle according to the preamble of Claim 13, **characterized in that** the screening belt is assigned at least one agitator shaft (38) on which at least one agitator element (39) is arranged coaxially, connected to the screening belt and - seen in cross-section - provided with a length greater than its width.

## Revendications

1. Véhicule pour le nettoyage des plages, avec un châssis sur lequel est disposé un essieu avant et un essieu arrière, ainsi qu'avec un dispositif de nettoyage pour sol meuble, en particulier sableux, qui est disposé sur un châssis porteur qui présente une zone de collecte du dispositif de nettoyage logée de manière à pouvoir pivoter entre au moins une position de collecte abaissée vers le sol et une position de repos remontée, ainsi qu'avec un système d'entraînement et avec un dispositif d'aplanissement dans une zone arrière, **caractérisé en ce que** le châssis est divisé en une partie avant (1, 1a) et une partie arrière (2, 2a) qui sont reliées l'une à l'autre par un palier articulé (3, 3a) avec axe de pivotement vertical (K), que la zone de collecte du dispositif de nettoyage, vue dans le sens de la marche, est disposée derrière le palier articulé (3, 3a) dans la zone de la partie arrière (2, 2a), qu'un mécanisme de direction est associé respectivement aux roues arrière (5a) de l'essieu arrière (5) et aux roues avant (4a) de l'essieu avant (4), que le dispositif d'aplanissement (12) est logé de manière à pouvoir pivoter entre une position de marche abaissée sur le sol et une position de repos, et que le dispositif d'aplanissement est logé de manière à pouvoir pivoter autour d'un axe de pivotement vertical et couplé de telle façon au mécanisme de direction des roues arrière que le dispositif d'aplanissement est obligatoirement entraîné, en particulier mécaniquement ou hydrauliquement, lors d'un mouvement directionnel du mécanisme de direction des roues arrière.

2. Véhicule selon la revendication 1, **caractérisé en ce qu'**une transmission intégrale hydrostatique est prévue en tant que système d'entraînement.

3. Véhicule selon la revendication 1, **caractérisé en ce qu'**une transmission intégrale électrique est prévue en tant que système d'entraînement.

4. Véhicule selon la revendication 1, **caractérisé en ce qu'**une transmission intégrale hybride sous forme d'entraînement diesel-électrique est prévue en tant que système d'entraînement.

5. Véhicule selon la revendication 1, **caractérisé en ce qu'**est prévu dans la partie avant (1, 1a) au moins un entraînement supplémentaire (10) pour au moins un dispositif supplémentaire pouvant être monté sur le véhicule, et qu'est prévu, en tant qu'entraînement supplémentaire, un entraînement hydraulique qui est dérivé d'un entraînement hydraulique principal.

6. Véhicule selon la revendication 1, **caractérisé en ce que** l'assujettissement de la commande du dispositif d'aplanissement à une commande de sens de marche est telle qu'un pivotement vers le haut du dispositif d'aplanissement a lieu lors d'une marche arrière du véhicule.

7. Véhicule selon la revendication 1, **caractérisé en ce que** le dispositif d'aplanissement est conçu sous forme de rouleau rotatif qui est pourvu d'une surface extérieure imprimant un motif défini dans le sol.

8. Véhicule selon la revendication 1 avec un récipient collecteur pour le produit collecté, **caractérisé en ce que** le récipient collecteur (11 a) est logé sur la partie arrière de manière à pouvoir pivoter ou basculer.

9. Véhicule selon la revendication 1 avec un récipient collecteur pour le produit collecté, **caractérisé en ce qu'**une zone de fond du récipient collecteur (11) est logée de manière à pouvoir être déplacée entre une position de marche fermée et une position de vidage libérant le contenu du récipient.

10. Véhicule selon la revendication 8, **caractérisé en ce que** la partie arrière (2a) présente un faux-châssis (32) pouvant être déplacé spatialement à l'horizontale, sur lequel est articulé le récipient collecteur (11a) et qui est en particulier pourvu d'une plateforme.

11. Véhicule selon la revendication 10, **caractérisé en ce qu'**au moins un moyen d'entraînement (33) est prévu pour le déplacement spatial du faux-châssis (32).

12. Véhicule selon la revendication 10, **caractérisé en ce que** sont prévus, pour le déplacement spatial du faux-châssis (32), des moyens d'articulation parallèles (35, 36) dont la liaison active avec un moyen de guidage forcé (37) articulé sur le récipient collecteur (11) est telle que le récipient collecteur (11a) est obligatoirement conduit dans sa position de vidage lors d'un déplacement spatial du faux-châssis (32) vers le haut et vers le bas, par rapport au sens normal de marche, et que le récipient collecteur (11a) est conduit dans une position de collecte lors d'un déplacement spatial du faux-châssis (32) en position abaissée.

13. Véhicule selon la revendication 1, sachant que le dispositif de nettoyage est disposé sur un châssis porteur et présente un dispositif de tamisage avec une bande-tamis sans fin, **caractérisé en ce qu'**un brin supérieur (19) de la bande-tamis (19, 20) est conduit par des rouleaux vibrants logés de manière excentrique et orientés en déphasage les uns par rapport aux autres.

14. Véhicule selon le préambule de la revendication 13, **caractérisé en ce qu'**est associé à la bande-tamis au moins un arbre vibrant (38) sur lequel est disposé de manière coaxiale au moins un élément vibrant (39) qui est en liaison avec la bande-tamis et qui vu en coupe, est pourvu d'une extension en longueur supérieure à l'extension en largeur.
